# EUROPÄISCHE PATENTSCHRIFT

(11) **EP 2 184 427 B1**
(45) Veröffentlichungstag und Bekanntmachung des Hinweises auf die Patenterteilung: **04.03.2015**
(21) Anmeldenummer: 09013884.3
(22) Anmeldetag: 05.11.2009
(51) Int. Cl.: E05B 85/14, E05B 85/10, E05B 79/06, E05B 77/06, E05B 77/42

(54) **Betätigungsvorrichtung für ein Schloss**
Actuation device for a lock
Dispositif d'actionnement pour un verrou

(30) Priorität: 06.11.2008 DE 102008056165
(43) Veröffentlichungstag der Anmeldung: 12.05.2010
(73) Patentinhaber: Magna Mirrors Holding GmbH, 63877 Sailauf (DE)
(72) Erfinder: Kahlert, Matthias, 45239 Essen (DE); Rohlfing, Manfred, 42549 Velbert (DE)
(74) Vertreter: Völger, Silke Beatrix

(56) Entgegenhaltungen:
- EP-A1- 1 306 503
- WO-A2-2010/125556
- DE-C- 673 625
- FR-A- 1 222 294
- US-A- 2 514 448

## Beschreibung

Die vorliegende Erfindung betrifft eine Betätigungsvorrichtung für ein Schloss und insbesondere eine Betätigungsvorrichtung für ein Schloss einer Klappe oder Tür an einem Kraftfahrzeug.

Betätigungsvorrichtungen dienen der Betätigung eines Schlosses von einer Schließstellung in eine Öffnungsstellung und umgekehrt. Derartige Betätigungsvorrichtungen für Schlösser, insbesondere Betätigungsvorrichtungen für Kraftfahrzeugtürschlösser bzw. Kraftfahrzeugklappenschlösser sind in einer Vielzahl von Ausführungsformen bekannt. Den Ausführungsvarianten gemeinsam ist, dass ein Handhabungsteil mindestens einem karosseriefest gelagerten Betätigungselement zugeordnet ist. Bei Betätigen des Handhabungstells wird diese Bewegung durch ein oder mehrere Übertragungselemente auf ein mit dem Schloss wirkverbundenen Betätigungsglied übertragen.

Es sind dabei insbesondere Türgriffe bekannt, die an der Außenhaut der Fahrzeugtür befestigt sind, und die um eine im Wesentlichen zu der Außenhaut der Tür parallele Schwenkachse verschwenkbar gelagert sind. Hierzu sind an der Außenhaut der Tür zwei Lagerstellen vorgesehen, die zur Kompensation von Umwelteinflüssen als sogenannte Loslager ausgeführt sind. Eine derartige Lagerung beinflusst das Betätigungsgefühl beim Verschwenken des Handhabungsteils allerdings negativ, da es aufgrund des Lagerspiels zu einem Wackeln des Handhabungsteils kommen kann. Unter Klimaeinfluss kann es bei der verwendeten Lagerung weiterhin zu Funktionsstörungen des Handhabungsteils führen.

Zur Übertragung des Betätigungshubs des Übertragungselements zum Schloss wird bei der bekannten Betätigungsvorrichtung als Betätigungsglied häufig ein Bowdenzug eingesetzt. Der Bowdenzug kompensiert dabei die Distanz von der Betätigungseinrichtung zu dem Schloss. Insbesondere hat der Bowdenzug zusätzlich die Aufgabe ein ungewolltes Öffnen des Schlosses zu vermeiden. Dies wird durch eine Entkopplung des Bowdenzugs, bei Überschreiten einer vorbestimmten Belastung bei einem Crash, erzielt. Diese bekannte Betätigungseinrichtung weist an der Außenhaut zwei Durchbrüche auf, die jeweils abgedichtet werden müssen. Durchbrüche in der Außenhaut sind unter anderem aufgrund der steigenden Windgeräuschbelastung ungünstig, Nachteilig bei der bekannten Betätigungsvorrichtung ist zudem die Verwendung eines Bowdenzugs. Die Anordnung eines Bowdenzugs und dessen Entkopplung im Crash-Fall erfordert eine Vielzahl von weiteren Bauteilen. Insgesamt erfordert die bekannte Betätigungsvorrichtung eine kostenintensive Montage in mehreren Montageschritten.

Die Dokumente DE 673 625 C, EP 1 306 503 A1, WO 2010/125556 A2 offenbaren eine Betätigungsvorrichtung für ein Schloss mit einem Handhabungsteil, einem Befestigungsteil und einem daran um eine erste Achse verschwenkbar angeschlagenen Übertragungselement. Das Handhabungsteil ist über eine Steck- oder Fügeverbindung an dem Übertragungselement angebracht.

Aufgabe der vorliegenden Erfindung ist es daher unter einem ersten Aspekt, eine Betätigungsvorrichtung für ein Schloss bereit zu stellen, die möglichst wenige Durchbrüche zur Montage benötigt.

Aufgabe der vorliegenden Erfindung ist es unter einem zweiten Aspekt, eine Betätigungsvorrichtung für ein Schloss bereit zu stellen, bei der der Bedienkomfort sowohl über die gesamte Lebensdauer als auch bei wechselnden Klimaeinflüssen gewährleistet ist.

Aufgabe der vorliegenden Erfindung ist es daher unter einem dritten Aspekt, eine Betätigungsvorrichtung für ein Schloss bereit zu stellen, die eine kompakte Bauweise aufweist.

Aufgabe der vorliegenden Erfindung ist es unter einem vierten Aspekt der Erfindung eine Tür mit Betätigungsvorrichtung und Schloss bereit zu stellen, die eine einfache Montage aufweist. Diese erfindungsgemäße Aufgabe wird unter dem ersten Aspekt dabei durch die im Anspruch 1 angegebenen Merkmale gelöst.

Durch die im Anspruch 1 angegebene Betätigungsvorrichtung ist in der Außenhaut nur ein Durchbruch bzw. eine Lagerstelle notwendig. Das Handhabungsteil ist über eine Füge- oder Steckverbindung an dem Übertragungselement angebracht. Aufgrund dieser direkten Anbindung ist das Kippspiel annähernd ausgeschlossen. Des Weiteren ist eine Verschiebbarkeit in der Türebene nicht mehr gegeben.

Gemäß einer Weiterbildung des Erfindungsgedankens ist vorgesehen, dass in dem Aufnahmeraum des zylindrischer oder kegeligen Rohransatzes ein Schließsystem aufgenommen ist. Hierdurch wird eine sehr kompakte Bauweise erreicht, und es kann auf ein zusätzliches Gehäuse für das Schließsystem verzichtet werden. Zudem entfällt der Aufwand für zusätzliche Lackierarbeiten. Gemäß einer besonders bevorzugten Ausführungsform der Erfindung ist vorgesehen, dass Umlenkmittel vorgesehen sind, die eine Verschwenkbewegung des Übertragungselements in eine zumindest anteilig in Richtung der ersten Achse (A) verlaufende Linearbewegung umwandeln, wobei die Umlenkmittel weiterhin einen um eine gekippt zur ersten Achse (A) verlaufende zweite Achse (B) verschwenkbares Hebelelement und ein daran anhängendes Schub- oder Zugmittel umfassen. Vorzugsweise sind zwischen dem Hebelarm und dem Übertragungselement miteinander kämmende Winkelzahnradabschnitte angeordnet. Durch diese kompakte Übertragung der Schwenkbewegung des Handhabungsteils auf das Schub- oder Zugmittel ist der Bauraumbedarf, der Materialbedarf und somit das Gesamtgewicht sehr gering. Ein eventuell notwendiger Massenausgleich über ein Gegengewicht, wie es In einer weiteren Ausgestaltung der Erfindung vorgesehen ist, kann mit einem erheblich verringerten Gewicht realisiert werden. Die statische Crash-Sicherheft wird wesentlich erhöht.

Weiterhin wird der Bedienkomfort für den Benutzer erhöht. Durch die Anordnung der festen Lagerstellen und der Umlenkmitteln, die über Winkelzahnradabschnitte in Wirkverbindung stehen ist die Reibung im Gesamtsystem gering. Hierdurch werden geringe Öffnungskräfte erzielt.

Bei der Verwendung eines Flüsslgkeitsdämpfers, der an dem Hebelelement angeordnet ist, kann des Weiteren auf einen Massenausgleich komplett verzichtet werden. Hierdurch verringert sich das Gesamtgewicht der Betätigungsvorrichtung erheblich.

Der Flüssigkeitsdämpfer umfasst in einer weiteren Ausgestaltung des Erfindungsgedankens eine Ventilregelung, wodurch zum einen im Crash-Fall eine Öffnung des Schlosses verhindert und zum anderen eine gedämpfte Rückstellung des Handhabungsteils erzielt wird.

Die erfindungsgemäße Aufgabe wird unter dem vierten Aspekt dabei durch die im Anspruch 19 angegebenen Merkmale gelöst.

Die Tür umfasst dabei eine Betätigungsvorrichtung gemäß Anspruch 17 und 18 sowie ein Schloss. Dabei sind sowohl die Betätigungsvorrichtung als auch das Schloss im Bereich des Umschlags der Seitenkante der Tür befestigt. Die Betätigungsvorrichtung bzw. das Befestigungsteil ist über mindestens einen Befestigungsabschnitt direkt an dem Schlossblech, an dem das Seitentürschloss angebracht ist, festgelegt. Eine Befestigung in einer Ebene die um etwa 90 Grad versetzt zur Außenhaut verläuft erleichtert die Montage. Zudem kann bei einer Crash-Außenhautverformung keine Relativbewegung der Betätigungsvorrichtung zu dem Schloss stattfinden. Dadurch kann auf einen entkoppelbaren Bowdenzug zur Verhinderung eines ungewollten Öffnens der Tür bzw. der Klappe verzichtet werden. Eine Festlegung der Betätigungsvorrichtung im Seitenbereich der Tür vermeidet zudem eine Befestigung an der crash-empfindlichen Außenhaut.

In die Befestigungsabschnitte können in einer noch weiteren Ausgestaltung des Erfindungsgedankens Gewindebuchsen integriert werden. Hierdurch werden eine optimale Positionierung und ein Ausgleich von Toleranzen beim Festlegen der Betätigungsvorrichtung In Bezug auf die Außenhaut möglich.

Insgesamt ist eine sehr einfache und schnelle Montage der Betätigungsvorrichtung an der Außenhaut der Tür bzw. der Klappe möglich. Das Übertragungselement, die Umlenkmittel, sowie die Schub- oder Zugmittel können zu einer Einheit vormontiert werden. In einem abschließenden Montageschritt wird das Handhabungsteil ausgehend von der Außenseite der Außenhaut durch den Durchbruch in der Außenhaut auf die auf der Innenseite der Außenhaut angeordnete vormontierte Einheit bzw. auf das Überbagungsolement gefügt. Die Montage Öffnung d.h. der Durchbruch wird vorab durch eine von der Außenhaut-Innenseite eingesetzte umlaufende Dichtung gegen Windgeräusche abgedichtet.

Weitere vorteilhafte Ausgestaltungen und Weiterbildungen des erfindungsgemäßen Verfahrens ergeben sich aus den jeweiligen Unteransprüchen.

Eine bevorzugte Ausführungsform einer erfindungsgemäßen Betätigungsvonichtung für ein Schloss wird nachfolgend im Einzelnen beschrieben wobei auf die anhängenden Zeichnungen Bezug genommen wird. Darin zeigt:
Fig. 1 eine perspektivische Ansicht von einem Zusammenbau einer erfindungsgemäßen Betätigungsvorrichtung für ein Schloss, und
Fig. 2 eine perspektivische Explosionsansicht der Einzelteile der Betätigungsvorrichtung für ein Schloss gemäß Fig. 1.

Fig. 1 zeigt in perspektivischer Gesamtansicht eine Betätigungsvorrichtung für ein Schloss. Im nicht dargestellten Einbauzustand ist lediglich ein Handhabungsteil 1 sichtbar, alle anderen nachfolgend beschriebenen Bauteile sind im Inneren einer Tür bzw. einer Klappe angeordnet.

Gemäß den Fig. 1 und 2 umfasst eine bevorzugte Ausführungsform einer erfindungsgemäßen Betätigungsvorrichtung für ein Schloss ein Handhabungsteil 1, mit einem Griffabschnitt 12, beispielsweise einem länglichen Handgriff oder einer Klinke. Der Griffabschnitt 12 des dargestellten Handhabungsteils 1 ist dafür vorgesehen, in geringem Abstand über der Außenhaut einer Türe oder Klappe eines Kraftfahrzeugs verlaufend angeordnet zu sein, und dem Benutzer ein Mittel zur Betätigung eines hinter der Außenhaut liegenden Schlosses für die Türe oder Klappe bereit zu stellen. Dazu ist das gesamte Handhabungsteil 1 über ein Übertragungselement 9 verschwenkbar mit einem karosseriefest angeordneten Befestigungsteil 2 oder Sockel verbunden. Zur Anbringung der Betätigungsvorrichtung für ein Schloss an einer Türe oder Klappe eines Kraftfahrzeug umfasst das Befestigungselement 2 zwei Befestigungsabschnitte, in die vorliegend jeweils eine Gewindehülse 3, 4 eingefügt ist. Die Gewindehülsen 3, 4 ermöglichen eine Schraubverbindung zu einer entsprechend ausgestalteten Befestigungsstelle an der Türe oder Klappe. Diese Befestigungssteile liegt vorzugsweise an dem Schlossblech zur Anbindung des Seitentürschlosses, d.h. in einer Ebene die in etwa 90 Grad zur Ebene der Außenhaut der Tür verläuft.

Das Übertragungselement 9 ist um einen Bolzen 6 um eine erste Achse A verschwenkbar in dem Befestigungsteil 2 gehalten. Im eingebauten Zustand der dargestellten Betätigungsvorrichtung für ein Schloss wird die Achse A ungefähr senkrecht oder geringfügig zu dieser Richtung gekippt in geringem Abstand hinter der Außenhaut der Türe oder Klappe verlaufen.

Von dem Übertragungselement 9 ragt einseitig ein kurzer zylindrischer Rohransatz 91 ab. Dessen Außenfläche dient als Pass- und Fügefläche für eine Steckverbindung zu einem korrespondierenden Rohransatz 11, der ungefähr senkrecht zu dem Griffstück 12 an dem Handhabungsteil 1 absteht. Diese Steckverbindung ist durch einen aus korrespondierenden Ausnehmungen, Vorsprüngen 911 gebildeten Renk- oder Bajonettverschluss dauerhaft formschlüssig fixierbar. Dieser Renk- oder Bajonettverschluss ist zweckmäßig durch Rasthaken oder ähnliche Mittel gegen ein unbeabsichtigtes Lösen beim Gebrauch gesperrt. Alternativ oder zusätzlich können die genannten Teile auch durch eine Verklebung miteinander verbunden sein. Zweckmäßig verläuft die Achse C des zylindrischen Rohransatzes 91 an dem Obertragungselement 9 etwas beabstandet zu der Achse A des Bolzens 6. Dadurch ergibt sich beim Ziehen des Griffabschnitts 12 auf dessen gesamter Länge ein Abheben von der Außenhaut der Türe oder Klappe.

Da in einem typischen Türaufbau das Schloss unterhalb der Betätigungseinrichtung angeordnet ist, sieht die vorliegende Erfindung Umlenkmittel zur Erzeugung einer Bewegung in der Verbindungslinie zwischen Schloss und Betätigungseinrichtung vor. Diese Umlenkmittel sind vorliegend durch um einen Bolzen 16 um eine Achse B verschwenkbares Hebelelement 10 realisiert, das über einen Winkelzahnantrieb mit dem Übertragungselement 9 gekoppelt ist. Das Hebelelement 10 weist weiterhin einen hülsenförmigen Abschnitt 103 zur Lagerung des Bolzens 16 sowie einen um ungefähr 90 Grad versetzt angeordneten Hebelarm 104 auf. Damit das Hebelelement 10 die gewünschte Bewegung an seinem Endbereich 101 des Hebelarms 104 ausführt, muss die Achse B wie dargestellt gegenüber der gewünschten Bewegungsrichtung stark gekippt oder vorzugsweise nahezu senkrecht verlaufen. Aus Gründen des Benutzungskomforts wird die Achse A der Anbindung des Übertragungselements 9 im eingebauten Zustand ungefähr senkrecht zur Ausdehnung des Griffabschnitts 12 verlaufen. Dementsprechend schließen die Achsen A und B zweckmäßig einen Winkel von ungefähr 90 bis 120 Grad ein. Wegen des Winkelzahnantriebs ist es zudem vorteilhaft, wenn sich die Achsen A und B schneiden oder nur in geringem Abstand zueinander verlaufen.

Die Bewegung des Endbereichs 101 des Hebelarms 104 wird letztlich durch eine Schubstange 13 zu dem unterhalb der Betätigungsvorrichtung gelegenen Schloss übertragen. Hierzu ist der Endbereich der Schubstange in eine Aufnahmebohrung des Hebelarms 104 eingefügt und über ein Sicherungselement 14 fixiert. Die Übertragung der Bewegung des Hebelarms zu dem Schloss kann alternativ auch durch einen Seilzug erfolgen, der wegen der Sicherheit bei einer Deformation der Tür oder Klappe durch einen Aufprall in einer Hülle aufgenommen sein muss. Dadurch ergeben sich höherer Reibungswerte und eine undeutlicheres Betätigungsgefühl.

Damit die Betätigungsvorrichtung das Schloss nicht durch unbalancierte Massen im Fall eines Aufpralls des Fahrzeugs auf ein Hindernis oder eines Zusammenpralls mit einem anderen Fahrzeug auslöst, sieht die in Fig. 1 dargestellte Zusammenbau einen Flüssigkeitsdämpfer 7a mit einem besonderen Ventil als entsprechendes Kompensationsmittel vor. Das Ventil ist mit einer Testmasse ausgestattet, die durch die außergewöhnliche Beschleunigung gegen eine Feder bewegt wird und den Durchtritt des Dämpfungsmediums durch eine Reduzieröffnung einschränkt. Dadurch erhöht sich der Widerstand des Dämpfers gegen die durch die äußere Beschleunigung eventuell veranlasste Bewegung der Betätigungsvorrichtung.

Gemäß Fig. 2 kann anstelle des Flüssigkeitsdämpfers 7a auch ein geeignet angeordnetes Gegengewicht 7b die Sicherheit der Betätigungsvorrichtung bei einem Aufprall oder Anprall herstellen. Vorzugsweise wird das Gegengewicht 7b dazu an dem Hebelelement 10 gegenüber zu der Verzahnung 102 an einer Lasche 105 angeordnet. Je größer der Abstand des Gegengewichts 7b von der Achse B gewählt wird umso geringer kann die Masse ausreichen, um die außermittige Masse des Handhabungsteils 1 über die Kopplung durch den Winkelzahnantrieb 102, 92 auszugleichen.

Wird das Handhabungsteil 1 von einem Benutzer an dem Griffabschnitt 12 in seine Öffnungsstellung nach außen gezogen, dann schenkt das Übertragungselement 9 in dem Befestigungsteil 2 um die Achse A. Durch diese Schwenkbewegung wälzen die Winkelzahnradabschnitte 92,102 des Winkelzahnantriebs aufeinander ab und das Hebelelement 10 dreht derart um die Achse B, dass der Endbereich 101 des Hebelarms 104 nach unten verschwenkt. Wie bereits obenstehend beschrieben wird diese Bewegung über die Schubstange 13 auf das Schloss übertragen. Die Rückstellung des Handhabungsteils 1 von der Öffnungsstellung in die Ausgangsstellung erfolgt selbsttätig. Hierzu ist eine Drehfeder 15 vorgesehen, die auf dem hülsenförmigen Abschnitt 103 des Hebelelements 10 aufgenommen ist. Die Drehfeder 15 stützt sich dabei einerseits an dem Hebelelement 10 und andererseits an dem Befestigungsteil 2 ab. Wird das Handhabungsteil 1 nach dem Öffnen losgelassen, wird das Handhabungsteil 1 über die vorgespannte Drehfeder 15 wieder in die Ausgangsstellung verschwenkt. Die Rückstellbewegung erfolgt hierbei gedämpft. Hierzu Ist ebenfalls der Flüssigkeitsdämpfer 7a vorgesehen, der bereits obenstehend beschrieben ist.

In einer Ausführungsvariante ist vorgesehen, dass der Schließzylinder in dem zylindrischen Rohrabsatz aufgenommen Ist. Hierdurch entfällt ein weiteres Gehäuse für den Schließzylinder und es wird eine kompakte Bauweise erzielt.

## Patentansprüche

1. Betätigungsvorrichtung für ein Schloss mit einem Handhabungsteil (1), insbesondere mit einer länglichen Klinke oder einem länglichen Griffelement, einem Befestigungsteil (2) und einem daran um eine erste Achse (A) verschwenkbar angeschlagenen Übertragungselement (9),wobei das Handhabungsteil (1) oder der Griff über eine längliche Füge- oder Steckverbindung an dem Übertragungselement (9) angebracht ist, und wobei Umlenkmittel (10, 92, 101) vorgesehen sind, die eine Verschwenkbewegung des Übertragungselements (9) in eine zumindest anteilig in Richtung der ersten Achse (A) verlaufende Linearbewegung umwandeln, **dadurch gekennzeichnet, dass** die Umlenkmittel (10) ein um eine gekippt zur ersten Achse (A) verlaufende zweite Achse (B) verschwenkbares Hebelelement (10) und ein daran anhängendes Schub- oder Zugmittel (13) umfassen, wobei insbesondere an dem Hebelelement (10) ein Flüssigkeitsdämpfer (7a) angebracht ist.

2. Betätigungsvorrichtung für ein Schloss nach Anspruch 1, wobei die längliche Füge- oder Steckverbindung durch ineinander geschobene Rohransätze (11, 91) an dem Handhabungsteil (1) und dem Übertragungselement (9) gebildet wird, wobei der Rohransatz (11) an dem Handhabungsteil (1) vorzugsweise ungefähr rechtwinklig von dessen Griffabschnitt (12) absteht.

3. Betätigungsvorrichtung (1) für ein Schloss nach Anspruch 2, wobei die Rohransätze (11, 91) zylindrisch oder kegelig ausgebildet und ineinander geschoben verklebt oder formschlüssig fixiert sind, wobei die formschlüssige Fixierung vorzugsweise Rastmittel (111, 911) und insbesondere einen drehfest verrastbaren Renkoder Bajonettverschluss (111, 911) umfasst.

4. Betätigungsvorrichtung für ein Schloss nach einem der Ansprüche 2 oder 3, wobei in einem Aufnahmeraum innerhalb der Rohransätze (11, 91) ein Schließzylinder aufgenommen ist.

5. Betätigungsvorrichtung (1) für ein Schloss nach Anspruch 1, wobei zwischen dem Hebelarm (10) und dem Übertragungselement (9) miteinander kämmende Winkelzahnradabschnitte 102 (101, 92) angeordnet sind.

6. Betätigungsvorrichtung (1) für ein Schloss nach einem der Ansprüche 1 oder 5, wobei die Achsen (A, B) fluchten und einen Winkel von 90 bis 120° einnehmen.

7. Betätigungsvorrichtung (1) für ein Schloss nach einem der Ansprüche 1, 5 bis 6, wobei Kompensationsmittel (7a, 7b) vorgesehen sind, um die Betätigungsvorrichtung gegenüber einer Beschleunigung in der Bewegungsrichtung des Handhabungsteils (1) zu balancieren.

8. Betätigungsvorrichtung für ein Schloss nach einem der Ansprüche 1, 5 bis 7, wobei an dem verschwenkbaren Hebelelement (10) ein Gegengewicht (7b) gegenüber der Achse (B) außermittig angebracht ist.

9. Betätigungsvorrichtung für ein Schloss nach Anspruch 8, wobei das Gegengewicht (7b) in der Ruhelage ungefähr in einem Winkel von 20° vor oder hinter der durch die Achsen (A, B) aufgespannten Ebene liegt.

10. Betätigungsvorrichtung für ein Schloss nach den Ansprüchen 1 und 7, wobei der Flüssigkeitsdämpfer (7a) (7b) eine Einrichtung umfasst, die im Fall einer einwirkenden äußeren Beschleunigung die Dämpfungswirkung erhöht.

11. Betätigungsvorrichtung für ein Schloss nach Anspruch 10, wobei die Einrichtung ein Ventil mit einer Testmasse ist.

12. Betätigungsvorrichtung für ein Schloss nach einem oder mehreren der vorangehenden Ansprüche, wobei das Befestigungsteil (2) mindestens einen Befestigungsabschnitt zur karosseriefesten Anbindung umfasst, wobei in den mindestens einen Befestigungsabschnitt eine Gewindehülse (3,4) eingefügt ist.

13. Tür, insbesondere Kraftfahrzeugtür mit einer Betätigungsvorrichtung nach einem der vorangehenden Ansprüche und einem Schloss, wobei sowohl die Betätigungsvorrichtung als auch das Schloss im Bereich des Umschlags der Seitenkante der Tür befestigt sind, und wobei die Achse A ungefähr senkrecht oder geringfügig zu dieser Richtung gekippt in geringem Abstand hinter einer Außenhaut der Tür verläuft.

## Claims

1. Actuation device for a lock, having a handling part (1), in particular having an elongate handle or an elongate grip element, having a fastening part (2) and having a transmission element (9) mounted on the fastening part such that it can be pivoted about a first axis (A), wherein the handling part (1) or the grip is fitted on the transmission element (9) via an elongate joining or plug-in connection, and wherein deflecting means (10, 92, 101) are provided to convert a pivoting movement of the transmission element (9) into a linear movement running, at least in part, in the direction of the first axis (A), **characterized in that** the deflecting means (10) comprise a lever element (10), which can be pivoted about a second axis (B) tilted in relation to the first axis (A), and a pushing or pulling means (13), which is fitted on said lever element, wherein a liquid damper (7a) is attached, in particular, to the lever element (10).

2. Actuation device for a lock according to Claim 1, wherein the elongate joining or plug-in connection is formed by tubular extensions (11, 91) on the handling part (1) and the transmission element (9), said tubular extensions being pushed one inside the other, wherein the tubular extension (11) on the handling part (1) projects preferably approximately at right angles from the grip portion (12) thereof.

3. Actuation device (1) for a lock according to Claim 2, wherein the tubular extensions (11, 91) are of cylindrical or conical design and, in the state in which they have been pushed one inside the other, are adhesively bonded or fixed in a form-fitting manner, wherein the form-fitting fixing comprises preferably latching means (111, 911) and in particular a bayonet catch or closure (111, 911) which can be latched in a rotationally fixed manner.

4. Actuation device for a lock according to either of Claims 2 and 3, wherein a lock cylinder is accommodated in an accommodating space within the tubular extensions (11, 91).

5. Actuation device (1) for a lock according to Claim 1, wherein intermeshing herringbone-gear-wheel portions (92, 102) are arranged between the lever arm (10) and the transmission element (9).

6. Actuation device (1) for a lock according to either of Claims 1 and 5, wherein the axes (A, B) coincide and enclose an angle ranging from 90 to 120°.

7. Actuation device (1) for a lock according to one of Claims 1, 5, and 6, wherein compensation means (7a, 7b) are provided in order to balance the actuation device in relation to acceleration in the direction of movement of the handling part (1).

8. Actuation device for a lock according to one of Claims 1 and 5 to 7, wherein a counterweight (7b) is attached to the pivotable lever element (10) in a state in which it is eccentric in relation to the axis (B).

9. Actuation device for a lock according to Claim 8, wherein the counterweight (7b), in the rest position, is located approximately at an angle of 20° in front of, or behind, the plane defined by the axes (A, B).

10. Actuation device for a lock according to Claims 1 and 7, wherein the liquid damper (7a) comprises a device which, in the event of external acceleration being active, increases the damping action.

11. Actuation device for a lock according to Claim 10, wherein the device is a valve with a test mass.

12. Actuation device for a lock according to one or more of the preceding claims, wherein the fastening part (2) comprises at least one fastening portion for attachment to a bodywork, wherein a threaded sleeve (3, 4) is introduced into the at least one fastening portion.

13. Door, in particular motor-vehicle door, having an actuation device according to one of the preceding claims and having a lock, wherein both the actuation device and the lock are fastened in the region of the rim of the side edge of the door, and wherein the axis A is spaced apart by a small distance behind an outer shell of the door in a state in which it runs approximately vertically or is tilted slightly in relation to this direction.

## Revendications

1. Dispositif d'actionnement pour un verrou, comprenant une partie de maniement (1), en particulier comprenant une poignée allongée ou un élément de préhension allongé, une partie de fixation (2) et un élément de transmission (9) fixé à celle-ci de manière à pouvoir pivoter autour d'un premier axe (A), la partie de maniement (1) ou la poignée étant montée sur l'élément de transmission (9) par le biais d'une liaison allongée par assemblage ou par emboîtement, et des moyens de renvoi (10, 92, 101) étant prévus, lesquels convertissent un mouvement de pivotement de l'élément de transmission (9) en un mouvement linéaire s'étendant au moins en partie dans la direction du premier axe (A), **caractérisé en ce que** les moyens de renvoi (10) comportent un élément de levier (10) pouvant pivoter autour d'un deuxième axe (B) s'étendant de manière inclinée par rapport au premier axe (A) et un moyen de poussée ou de traction (13) attaché à celui-ci, un amortisseur à liquide (7a) étant en particulier monté sur l'élément de levier (10).

2. Dispositif d'actionnement pour un verrou selon la revendication 1, la liaison allongée par assemblage ou par emboîtement étant formée par des appendices tubulaires (11, 91) emboîtés l'un dans l'autre sur la partie de maniement (1) et l'élément de transmission (9), l'appendice tubulaire (11) sur la partie de maniement (1) faisant saillie de préférence approximativement perpendiculairement à partir de sa portion de préhension (12).

3. Dispositif d'actionnement (1) pour un verrou selon la revendication 2, les appendices tubulaires (11, 91) étant cylindriques ou coniques et étant fixés de manière emboîtée l'un dans l'autre par collage ou par engagement par complémentarité de formes, la fixation par engagement par complémentarité de formes comportant de préférence des moyens d'encliquetage (111, 911) et en particulier une fermeture à baïonnette (111, 911) pouvant être encliquetée de manière solidaire en rotation.

4. Dispositif d'actionnement pour un verrou selon l'une quelconque des revendications 2 et 3, un cylindre de fermeture étant reçu dans un espace de réception à l'intérieur des appendices tubulaires (11, 91).

5. Dispositif d'actionnement (1) pour un verrou selon la revendication 1, des portions de roue à denture à chevrons (92, 102) s'engrenant l'une avec l'autre étant disposées entre le bras de levier (10) et l'élément de transmission (9).

6. Dispositif d'actionnement (1) pour un verrou selon l'une quelconque des revendications 1 et 5, les axes (A, B) étant en affleurement et formant un angle de 90 à 120°.

7. Dispositif d'actionnement (1) pour un verrou selon l'une quelconque des revendications 1, 5 et 6, des moyens de compensation (7a, 7b) étant prévus afin d'équilibrer le dispositif d'actionnement vis-à-vis d'une accélération dans la direction de déplacement de la partie de maniement (1).

8. Dispositif d'actionnement pour un verrou selon l'une quelconque des revendications 1 et 5 à 7, un contrepoids (7b) étant monté sur l'élément de levier (10) pivotant de manière excentrée par rapport à l'axe (B).

9. Dispositif d'actionnement pour un verrou selon la revendication 8, le contrepoids (7b) se situant, dans la position de repos, approximativement suivant un angle de 20° devant ou derrière le plan défini par les axes (A, B).

10. Dispositif d'actionnement pour un verrou selon les revendications 1 et 7, l'amortisseur à liquide (7a) comportant un dispositif qui augmente l'effet d'amortissement en cas d'accélération extérieure appliquée.

11. Dispositif d'actionnement pour un verrou selon la revendication 10, le dispositif étant une soupape avec une masse d'essai.

12. Dispositif d'actionnement pour un verrou selon l'une quelconque ou plusieurs des revendications précédentes, la partie de fixation (2) comportant au moins une portion de fixation pour le montage de manière fixée à la carrosserie, une douille filetée (3, 4) étant insérée dans l'au moins une portion de fixation.

13. Porte, en particulier porte de véhicule automobile comprenant un dispositif d'actionnement selon l'une quelconque des revendications précédentes et un verrou, à la fois le dispositif d'actionnement et le verrou étant fixés dans la région du pli du bord latéral de la porte, et l'axe (A) s'étendant approximativement verticalement ou de manière légèrement inclinée par rapport à cette direction, à une faible distance derrière un panneau extérieur de la porte.
